# FASCICULE DE BREVET EUROPEEN

(11) **EP 1 149 633 B1**
(45) Date de publication et mention de la délivrance du brevet: **01.12.2004**
(21) Numéro de dépôt: 01401018.5
(22) Date de dépôt: 20.04.2001
(51) Int. Cl.: B05B 9/08

(54) **Appareil pulvérisateur**
Zerstäubungsvorrichtung
Spray apparatus

(30) Priorité: 28.04.2000 FR 0005439
(43) Date de publication de la demande: 31.10.2001
(73) Titulaire: EXEL INDUSTRIES, 51200 Epernay (FR)
(72) Inventeur: Ballu, Patrice, F-51100 Reims (FR)
(74) Mandataire: Lefebure, Gérard

(56) Documents cités:
- WO-A-97/25153
- FR-A- 1 348 271
- FR-A- 1 494 165

## Description

La présente invention concerne un appareil pulvérisateur portable à pression entretenue, du type comprenant un réservoir pour un liquide à pulvériser, un dispositif de mise en pression logé dans le réservoir et comportant une pompe à cylindre et piston, dont l'un du cylindre et du piston peut être actionné manuellement par un mécanisme depuis l'extérieur du réservoir pour aspirer du liquide contenu dans ledit réservoir et le refouler dans une cloche à air qui est alignée axialement avec le cylindre de la pompe et qui est munie d'une tubulure de sortie pour le liquide sous pression contenu dans la cloche à air, ainsi qu'un organe de projection de liquide relié par un tuyau souple à la tubulure de sortie de la cloche à air.

Des appareils pulvérisateurs de ce genre, destinés à être portés à dos d'homme, sont bien connus (voir par exemple les brevets FR 1.348.271 et FR 1.494.165) et ont été ou sont encore fabriqués et commercialisés par exemple par la Société BERTHOUD sous la dénomination "COSMOS 18" et par la Société TECNOMA sous la dénomination "T18". Dans le premier de ces deux appareils connus, le cylindre de la pompe est fixé verticalement sur le fond du réservoir, tandis que le piston de la pompe est lié à la cloche à air, à la partie inférieure de celle-ci. L'extrémité supérieure de la cloche à air fait saillie à l'extérieur du réservoir, à travers une ouverture supérieure de celui-ci, dans laquelle ladite cloche à air peut coulisser verticalement grâce à des moyens de guidage appropriés. Le mécanisme d'actionnement de la pompe est constitué d'un levier de manoeuvre solidaire d'un axe horizontal qui est monté à rotation dans au moins un palier fixé au réservoir, dans la partie inférieure de celui-ci, et d'au moins une bielle qui s'étend sensiblement verticalement et dont l'extrémité inférieure est articulée sur le levier de manoeuvre, tandis que son extrémité supérieure est articulée sur l'extrémité supérieure de la cloche à air. Le levier de manoeuvre peut être monté de façon à se trouver, au choix de l'utilisateur, sur le côté droit ou sur le côté gauche du réservoir.

Le second des deux appareils connus précités diffère essentiellement du premier appareil connu brièvement décrit ci-dessus, en ce que le piston de la pompe est fixé sur le fond du réservoir, tandis que le cylindre de la pompe est lié à la cloche à air, à la partie inférieure de celle-ci, et est mobile avec elle.

Dans ces deux appareils connus, des perçages et/ou des moyens de vissage doivent être prévus au fond du réservoir pour la fixation du cylindre ou du piston de la pompe. Il faut en outre prévoir des moyens de guidage pour le guidage de la cloche à air dans l'ouverture supérieure du réservoir. Tout cela complique manifestement la fabrication et le montage des composants de l'appareil pulvérisateur.

La présente invention a donc pour but de fournir un appareil pulvérisateur du genre défini en préambule, avec lequel les inconvénients des appareils pulvérisateurs connus sont au moins en partie éliminés.

Un pulvérisateur selon le préambule de la revendication 1 est connu du document WO-A-9725153.

A cet effet, l'appareil pulvérisateur selon l'invention est caractérisé en ce que la cloche à air est constituée par un corps cylindrique creux dont l'extrémité inférieure est fermée et dont l'extrémité supérieure est ouverte et raccordée de manière étanche à l'air et au liquide à celui dudit piston et dudit cylindre de la pompe qui est supporté et fixé dans l'ouverture supérieure du réservoir, et en ce que la tubulure de sortie de la cloche à air est située à proximité de l'extrémité inférieure fermée de ladite cloche à air.

L'appareil pulvérisateur selon l'invention peut en outre comporter une ou plusieurs des caractéristiques suivantes :
- ladite ouverture supérieure du réservoir est définie par un col cylindrique muni d'un filetage ;
- le col cylindrique du réservoir présente un siège pour le cylindre de la pompe, ledit cylindre est fermé par une paroi de fond à son extrémité inférieure et est ouvert à son extrémité supérieure et muni à cet endroit d'une collerette extérieure qui repose sur le siège du col cylindrique du réservoir, et un bouchon fileté ferme l'extrémité supérieure ouverte du cylindre de la pompe et comporte en son milieu un manchon de guidage pour la tige du piston de la pompe ;
- le filetage du col cylindrique est un filetage extérieur, et le bouchon fileté, en forme de capuchon fileté intérieurement, est vissé sur le filetage dudit col cylindrique et maintient la collerette extérieure du cylindre de la pompe en appui sur le siège dudit col cylindrique ;
- le cylindre de la pompe comporte, à son extrémité supérieure, un filetage qui est vissé sur ou dans le filetage dudit col cylindrique, et le bouchon fileté est vissé sur ou dans un autre filetage prévu à l'extrémité supérieure dudit cylindre ;
- le piston de la pompe est vissé sur ou dans le filetage du col cylindrique du réservoir et le cylindre de la pompe a la forme d'une cloche cylindrique, qui coiffe le piston et une partie dudit col cylindrique ;
- la cloche à air est constituée par un autre corps cylindrique creux dont l'extrémité inférieure est fermée et dont l'extrémité supérieure est ouverte et raccordée de manière étanche à l'air et au liquide à l'un dudit piston et dudit cylindre de la pompe ;
- l'un du piston et de la paroi de fond du cylindrique de la pompe comporte un orifice d'admission et un orifice de refoulement dans lesquels sont disposés respectivement un clapet d'aspiration et un clapet de refoulement ; un tube d'aspiration est raccordé de manière étanche audit orifice d'admission, s'étend longitudinalement vers le bas dans la cloche à air, passe de manière étanche à travers un orifice situé dans l'extrémité inférieure fermée de ladite cloche à air et est prolongé au-delà de ladite extrémité inférieure fermée par un tube plongeur dont l'extrémité inférieure se trouve à proximité du fond du réservoir ;
- un tube de refoulement est raccordé de manière étanche audit orifice de refoulement et s'étend longitudinalement vers le bas dans la cloche à air jusqu'à proximité de son extrémité inférieure fermée ;
- la cloche à air comporte, à proximité de son extrémité inférieure fermée, une tubulure de sortie latérale pour le liquide sous pression contenu dans la cloche à air ; le réservoir comporte un orifice dans lequel est fixé de manière étanche un raccord de tuyau ; un tube d'évacuation est raccordé par une de ses extrémités à ladite tubulure de sortie et par son autre extrémité à une extrémité interne dudit raccord de tuyau, ledit tuyau souple étant raccordé à une extrémité externe dudit raccord de tuyau ;
- ladite ouverture supérieure du réservoir est située près d'une première paroi latérale verticale dudit réservoir de telle façon que la pompe et la cloche à air s'étendent verticalement le long de ladite première paroi latérale verticale, et ledit orifice est formé dans une seconde paroi latérale verticale du réservoir, opposée à ladite première paroi, près du fond du réservoir ;
- la pompe, la cloche à air, le tube d'évacuation et le raccord de tuyau constituent un sous-ensemble préfabriqué qui peut être introduit dans le réservoir à travers l'ouverture supérieure de celui-ci ;
- le réservoir comporte, dans sa partie supérieure, une large ouverture de remplissage de liquide, à travers laquelle ledit raccord de tuyau peut être saisi manuellement pour être introduit, de l'intérieur du réservoir, dans ledit orifice de celui-ci ;
- le mécanisme d'actionnement de la pompe est constitué d'un levier de manoeuvre solidaire d'un premier axe horizontal qui est monté à rotation dans un palier fixé au réservoir, dans la partie inférieure de celui-ci, et d'une bielle qui s'étend sensiblement verticalement le long d'une paroi latérale verticale du réservoir et dont l'extrémité inférieure est articulée par un second axe horizontal sur le levier de manoeuvre, tandis que son extrémité supérieure est articulée par un troisième axe horizontal sur l'extrémité supérieure de l'un de la tige de piston et du cylindre de la pompe ;
- le levier de manoeuvre et le premier axe horizontal sont constitués d'une seule pièce sous la forme d'une tige ou d'un tube cylindrique cintré sensiblement en forme de L ;
- la bielle et les second et troisième axes horizontaux sont constitués d'une seule pièce sous la forme d'une tige dont les parties inférieure et supérieure sont cintrées à angle droit, dans des directions opposées, par rapport à la partie médiane sensiblement verticale de ladite tige et sont engagées dans des oeillets prévus respectivement dans le levier de manoeuvre et à l'extrémité supérieure de l'un de la tige de piston et du cylindre.

D'autres caractéristiques et avantages de l'invention ressortent de la description suivante de deux modes de réalisation donnés à titre d'exemple en référence aux dessins annexés sur lesquels :
- la figure 1 montre, en partie en élévation et en partie en coupe verticale, un appareil pulvérisateur selon un premier mode de réalisation de l'invention ;
- la figure 2 montre, en coupe et à plus grande échelle, une partie de l'appareil pulvérisateur de la figure 1 ;
- la figure 3 est une vue en élévation montrant un sous-ensemble de l'appareil pulvérisateur de la figure 1 ;
- la figure 4 est une vue en perspective et en coupe longitudinale de la pompe de l'appareil pulvérisateur de la figure 1 ; et
- la figure 5 est une vue en coupe verticale de la pompe et d'une partie de la cloche à air d'un appareil pulvérisateur selon un second mode de réalisation de l'invention.

L'appareil pulvérisateur montré dans la figure 1 comprend essentiellement un réservoir 1 à l'intérieur duquel est installé un dispositif de mise en pression 2 qui se compose d'une pompe 3 et d'une cloche à air 4.

Le réservoir 1, qui peut être réalisé par exemple en matière plastique par une technique de soufflage, comporte, dans sa partie supérieure, un col cylindrique 5, de courte longueur (voir aussi la figure 2), qui définit une ouverture à travers laquelle la pompe 3 et la cloche à air 4 peuvent être introduites ensemble à l'intérieur du réservoir 1 d'une manière qui sera décrite en détail plus loin. Le réservoir 1 comporte en outre, également dans sa partie supérieure, un autre col cylindrique 6, d'un diamètre plus grand que celui du col 5, qui définit une ouverture de remplissage de liquide obturable par un bouchon non montré. Une poignée 7 permettant de transporter l'appareil pulvérisateur à la main est formée d'un seul tenant avec le réservoir 1 entre les cols 5 et 6 de celui-ci.

Comme cela est plus particulièrement visible dans la figure 4, la pompe 3 comporte un corps cylindrique creux 8, moulé en matière plastique, dans lequel un piston 9 peut coulisser axialement. L'extrémité inférieure du corps 8 de la pompe 3 est fermée par une paroi de fond 11, tandis que l'extrémité supérieure du corps 8 est ouverte et pourvue d'une collerette extérieure 12 qui repose sur un siège 13 formé par exemple par un rebord circulaire intérieur du col 5 du réservoir 1, comme montré sur la figure 2. Le col 5 comporte un filetage extérieur 14 sur lequel est vissé un bouchon 15 en forme de capuchon, muni d'un filetage intérieur 16. Le bouchon 15, lorsqu'il est vissé sur le filetage 14 du col 5, presse la collerette 12 du corps 8 de la pompe 3 contre le siège 13. Une rondelle d'étanchéité (non montrée) peut être éventuellement prévue entre la collerette 12 et le siège 13. Le bouchon 15 comporte, en son milieu, un manchon cylindrique 17 qui sert de guide pour la tige 18 du piston 9 de la pompe 3. De préférence, le bouchon 15 comporte en outre, dans sa surface périphérique, plusieurs creux 19 facilitant le vissage ou le dévissage à la main dudit bouchon.

A son extrémité inférieure, le corps 8 de la pompe 3 est pourvu d'une bride 21 comportant un rebord annulaire 22 dirigé vers le bas. La cloche à air 4 est constitué par un corps cylindrique creux 23, dont l'extrémité supérieure est ouverte et raccordée de manière étanche à la partie inférieure du corps 8 de la pompe 3. Par exemple, l'extrémité supérieure du corps 23, de diamètre légèrement réduit par rapport à celui de la majeure partie du corps 23, est emboîtée dans le rebord annulaire 22 du corps 8 et fixée à celui-ci par exemple par collage.

A titre de variante, si l'on désire que la cloche à air soit démontable par rapport au corps 8 de la pompe 3, la partie supérieure du corps 23 peut être munie d'un filetage extérieur vissé dans un filetage intérieur du rebord 22 du corps 8. Dans ce cas, une rondelle d'étanchéité peut être disposée entre l'extrémité frontale supérieure du corps 23 et la face frontale inférieure de la bride 21.

Dans la paroi de fond 11 du corps 8 de la pompe 3 sont formés deux orifices 24 et 25 (figure 4) qui débouchent à l'intérieur de la cloche à air 4 respectivement par des tubulures 26 et 27 formées d'un seul tenant avec la paroi de fond 11. Dans les orifices 24 et 25 sont respectivement disposés un clapet d'aspiration 28 et un clapet de refoulement 29. Les deux clapets 28 et 29 peuvent être par exemple constitués par des clapets à membrane élastique, comme montré dans la figure 4, ou encore par des clapets à bille.

Un tube d'aspiration 31 (figures 1 et 3) est raccordé de manière étanche à l'orifice d'aspiration 24, par exemple par emboîtement serré dans la tubulure 26. Le tube d'aspiration 31 s'étend longitudinalement vers le bas dans le corps 23 de la cloche à air et passe de manière étanche à travers un orifice formé dans un col cylindrique 34 à l'extrémité inférieure fermée du corps 23 de la cloche à air 4, l'étanchéité étant assurée par exemple par un raccord étanche 35, 36 ou par emboîtement à force du tube 31 dans le col 34. Le tube d'aspiration 31 est prolongé au-delà de l'extrémité inférieure fermée du corps 23 par un court tube plongeur 32 dont l'extrémité inférieure se trouve à proximité du fond 33 du réservoir 1.

De préférence, un tube de refoulement 37 (figures 1 et 3) est raccordé à l'orifice de refoulement 25 de la pompe 3 et s'étend longitudinalement vers le bas dans le corps cylindrique 23 de la cloche à air 4 jusqu'à proximité du col cylindrique 34 de celle-ci. Le raccordement du tube de refoulement 37 à l'orifice de refoulement 25 peut être par exemple effectué au moyen d'une pièce de raccordement 38 (figure 4) emboîtée à force ou vissée dans le tubulure 27.

Dans sa partie inférieure, la cloche à air 4 comporte une tubulure de sortie 41, qui fait saillie latéralement sur le col cylindrique 34 en direction de la paroi latérale 42 du réservoir 1. La paroi 42 comporte, de préférence dans sa région inférieure, un orifice 43 dans lequel un raccord de tuyau 44 est fixé de manière étanche. Par exemple, le raccord de tuyau peut être constitué par une pièce de raccordement comportant deux embouts tubulaires mâles 45 et 46 à ses extrémités et, entre lesdits embouts tubulaires, une collerette 47 et une partie filetée 48 qui est engagée dans le trou 43 de la paroi 42, depuis l'intérieur du réservoir 1, et sur laquelle un écrou 49 peut être vissé depuis l'extérieur dudit réservoir. Une rondelle d'étanchéité peut être prévue entre la collerette 47 et la face interne de la paroi 42 et/ou entre la face externe de cette paroi et l'écrou 49. Comme montré dans les figures 1 et 3, un tube d'évacuation 51, constitué par un tuyau souple, relie la tubulure de sortie 41 de la cloche à air 4 à l'embout tubulaire 45 du raccord 44.

L'appareil pulvérisateur selon l'invention comporte en outre, de façon connue en soi, un organe de projection de liquide (non montré) réalisé par exemple sous la forme d'un pistolet ou d'une lance, qui est équipé d'une buse de projection, de préférence à jet réglable, et d'une soupape d'évacuation, normalement fermée, qui peut être ouverte par action sur un organe de manoeuvre porté par la poignée du pistolet ou de la lance de projection de liquide. Cette dernière est reliée au réservoir 1 par un tuyau souple (non montré) qui est fixé à l'embout tubulaire 46 du raccord 44.

L'appareil pulvérisateur selon l'invention comporte en outre, de façon connue en soi, un mécanisme 52 (figure 1) permettant l'actionnement de la pompe 3. Ce mécanisme 52 est essentiellement constitué par un levier de manoeuvre 53, pouvant pivoter autour d'un axe horizontal, et par une bielle 54, qui relie le levier 53 à la tige de piston 18 de la pompe 3. Le levier 53 peut être par exemple constitué par une tige ou un tube cylindrique qui est cintré sensiblement en forme de L. La branche horizontale 53a du tube en L constitue un axe de pivotement pour le levier 53, qui est monté à rotation dans un palier 55 fixé au réservoir 1 dans la partie inférieure de celui-ci. L'autre branche 53b du tube en L constitue le bras de manoeuvre du levier 53 et elle s'étend sensiblement verticalement le long de la paroi 39 du réservoir 1 quand l'appareil pulvérisateur est au repos, la tige de piston 18 de la pompe 3 étant alors dans sa position sortie.

La bielle 54 peut être par exemple constituée par une tige métallique à section circulaire, dont la partie inférieure 54a et la partie supérieure 54b sont cintrées à angle droit, dans des directions opposées, par rapport à la partie médiane 54c de ladite tige, qui s'étend sensiblement verticalement le long de la paroi 39 du réservoir 1. Les parties inférieure et supérieure 54a et 54b de la tige 54 forment respectivement des axes d'articulation pour ladite tige, qui sont engagés dans des oeillets 56 et 57 prévus respectivement dans le levier de manoeuvre 53 et à l'extrémité supérieure de la tige de piston 18. L'oeillet 56 est situé sur la branche 53b du levier 53 à une distance de l'axe longitudinal de la branche 53a qui est égale à ou sensiblement égale à la distance horizontale entre ledit axe longitudinal et l'axe vertical de la pompe 3 et de la cloche à air 4. Ainsi, quand la branche 53b du levier 53 est dans une position moyenne de travail horizontale, la bielle 54 est verticale.

Bien entendu, le pulvérisateur selon l'invention comporte aussi, de manière connue en soi, des bretelles (non montrées) réglables en longueur, permettant à un utilisateur de porter le réservoir 1 sur son dos.

Comme cela ressort de ce qui précède, l'appareil pulvérisateur selon l'invention a une construction simple et ses éléments constitutifs peuvent être aisément assemblés. En particulier, la pompe 3, la cloche à air 4, le tube d'aspiration 31, le tube plongeur 32, le tube de refoulement 37, le tube d'évacuation 51, le raccord 44 (sans l'écrou 49) et éventuellement le bouchon 15 et la bielle 54 peuvent être pré-assemblés de manière à former un ensemble préfabriqué. Ensuite, la pompe 3, la cloche à air 4 avec le tube plongeur 32 et le tube d'évacuation 51 muni du raccord 44 sont introduits à l'intérieur du réservoir 1 à travers le col cylindrique 5 de celui-ci. Après cela, en passant la main à travers la large ouverture du col cylindrique 6 du réservoir 1, le tube d'évacuation 51 peut être saisi et le raccord 44 peut être enfilé à travers l'orifice 43 du réservoir 1. Ensuite, l'écrou 49 est vissé sur la partie filetée 48 du raccord 44 et serré pour fixer fermement et de manière étanche le raccord 44 à la paroi 42 du réservoir. Ensuite, le bouchon 15 est vissé sur le col 5 du réservoir 1, et un autre bouchon est mis en place sur le col 6 dudit réservoir. Enfin, le levier 53 est monté dans les paliers 55 et la partie inférieure 54a de la bielle 54 est engagée dans l'oeillet 56 du levier 53, et une pièce de retenue 58 est fixée sur l'extrémité de la partie inférieure 54a de la bielle 54. Cette pièce de retenue 58 peut être par exemple constituée par une goupille ou par un écrou vissé sur une partie d'extrémité filetée de la partie inférieure 54a de la bielle 54.

Comme cela ressort également de ce qui précède, l'appareil pulvérisateur selon l'invention offre l'avantage de permettre un montage du dispositif de mise en pression 2 sans qu'il soit nécessaire de prévoir des perçages et/ou des moyens de vissage au fond du réservoir 1. En outre, la construction décrite du dispositif de mise en pression 2 permet de diminuer fortement le volume de matière à mettre en oeuvre lors de la fabrication de ses éléments constitutifs, en particulier de la pompe 3 et de la cloche à air 4. En outre, le dispositif de mise en pression 2 constitue un ensemble qui peut se monter facilement dans des réservoirs de capacités différentes, en adaptant simplement la longueur du tube plongeur 32 et/ou la longueur du corps cylindrique 23 de la cloche à air 4 à la profondeur du réservoir 1.

En outre, dans l'exemple de réalisation décrit, l'évacuation du liquide compressé s'effectue à travers le raccord 44 qui se trouve dans le bas du réservoir 1 du côté opposé au bras de manoeuvre 53b du levier 53 et qui, en service, se trouve près d'un bras de l'utilisateur de l'appareil pulvérisateur. Ceci permet une utilisation plus aisée du pistolet ou de la lance de projection reliée par le tuyau souple au raccord 44. En effet, dans ce cas, le tuyau souple ne risque plus de venir heurter la tête de l'utilisateur et ne risque plus de s'accrocher aux branches des arbustes à traiter, contrairement à ce qui se passe avec les appareils pulvérisateurs connus dans lesquels le tuyau souple est raccordé à la partie supérieure de la cloche à air en partie haute du réservoir.

Dans la figure 5, qui montre un second mode de réalisation de l'invention, les éléments qui sont identiques ou qui jouent le même rôle que ceux du premier mode de réalisation sont désignés par les mêmes numéros de référence et ne seront pas décrits à nouveau en détail. Le mode de réalisation représenté dans la figure 5 diffère essentiellement de celui décrit précédemment en ce que le cylindre 8 de la pompe 3 est mobile, tandis que le piston 9 est fixe et vissé, à la place du bouchon 15 des figures 1 et 2, sur le filetage 14 du col 5 qui a, ici, une plus grande longueur. L'orifice d'aspiration, avec le clapet d'aspiration 28, et l'orifice de refoulement, avec le clapet de refoulement 29, sont ici formés dans le piston 9 auquel sont raccordés le tube d'aspiration 31 et le tube de refoulement 37. Le corps 23 de la cloche à air 4 est fileté à sa partie supérieure, en 23a, et vissé dans un filetage femelle 9a du piston 9. Le cylindre 8 de la pompe 3 a la forme d'une cloche, qui coiffe le piston 9 et une partie du col 5 du réservoir 1, et qui porte, au milieu de sa paroi supérieure, un oeillet 57 par lequel le cylindre 8 est relié cinématiquement à un mécanisme de manoeuvre tel que le mécanisme 52 de la figure 1. Pour le reste, l'appareil pulvérisateur partiellement montré sur la figure 5 peut être identique à celui de la figure 1.

Il va de soi que les modes de réalisation qui ont été décrits ci-dessus ont été donnés à titre d'exemple purement indicatif et nullement limitatif, et que de nombreuses modifications peuvent être facilement apportées par l'homme de l'art sans sortir du cadre de l'invention. C'est ainsi notamment que, comme cela est connu en soi, le mécanisme 52 d'actionnement de la pompe 3 peut être conçu de telle façon que le bras de manoeuvre 53b du levier 53 puisse être installé au choix sur le côté droit ou sur le côté gauche du réservoir 1.

En outre, bien que dans les deux modes de réalisation décrits plus haut le col cylindrique 5 comporte un filetage extérieur 14, le col cylindrique 5 peut tout aussi bien comporter un filetage intérieur. Dans une variante de réalisation de l'appareil des figures 1 et 2, le cylindre 8 de la pompe 3 peut aussi être muni d'un filetage intérieur ou extérieur apte à être vissé, selon le cas, sur le filetage extérieur ou dans le filetage intérieur du col cylindrique 5. Dans ces deux cas, le bouchon fileté 15 n'a pas nécessairement la forme d'un capuchon, et il peut être conformé pour être vissé sur ou dans un autre filetage prévu à l'extrémité supérieure du cylindre 8. De même, dans une variante de réalisation de l'appareil de la figure 5, selon que le col cylindrique 5 comporte un filetage extérieur ou intérieur, le piston 9 de la pompe 3 peut être conformé pour être vissé sur ou dans le filetage du col cylindrique 5.

## Revendications

1. Appareil pulvérisateur portable à pression entretenue, comportant un réservoir (1) pour un liquide à pulvériser, un dispositif de mise en pression (2) logé dans le réservoir et comportant une pompe (3) à cylindre et piston, dont l'un du cylindre (8) et du piston (9) peut être actionné manuellement par un mécanisme (52) depuis l'extérieur du réservoir pour aspirer du liquide contenu dans ledit réservoir et le refouler dans une cloche à air (4) qui est alignée axialement avec le cylindre de la pompe et qui est munie d'une tubulure de sortie (41) pour le liquide sous pression contenu dans la cloche à air, ainsi qu'un organe de projection de liquide relié par un tuyau souple à la tubulure de sortie de la cloche à air, où l'un du cylindre (8) et du piston (9) de la pompe est supporté et fixé de manière détachable dans une ouverture supérieure (5) du réservoir (1), l'autre du cylindre (8) et du piston (9) de la pompe (3) fait saillie à l'extérieur du réservoir (1) et est relié au mécanisme d'actionnement de la pompe (3), la cloche à air (4) est disposée sous la pompe (3), et prolonge celle-ci en direction du fond (33) du réservoir caractésisé en ce que la cloche à air (4) est constituée par un corps cylindrique creux (23) dont l'extrémité inférieure est fermée et dont l'extrémité supérieure est ouverte et raccordée de manière étanche à l'air et au liquide à celui dudit piston (9) et dudit cylindre (8) de la pompe (3) qui est supporté et fixé dans l'ouverture supérieure (5) du réservoir (1), et en ce que la tubulure de sortie (41) de la cloche à air (4) est située à proximité de l'extrémité inférieure fermée de ladite cloche à air.

2. Appareil pulvérisateur selon la revendication 1, **caractérisé en ce que** ladite ouverture supérieure (5) du réservoir (1) est définie par un col cylindrique muni d'un filetage (14).

3. Appareil pulvérisateur selon la revendication 2, **caractérisé en ce que** le col cylindrique (5) du réservoir (1) présente un siège (13) pour le cylindre (8) de la pompe (3), **en ce que** ledit cylindre est fermé par une paroi de fond (11) à son extrémité inférieure et est ouvert à son extrémité supérieure et muni à cet endroit d'une collerette extérieure (12) qui repose sur le siège (13) du col cylindrique (5) du réservoir, et **en ce qu'**un bouchon fileté (15) ferme l'extrémité supérieure ouverte du cylindre (8) de la pompe (3) et comporte en son milieu un manchon de guidage (17) pour la tige (18) du piston (9) de la pompe (3).

4. Appareil pulvérisateur selon la revendication 3, **caractérisé en ce que** le filetage (14) du col cylindrique (5) est un filetage extérieur, et **en ce que** le bouchon fileté (15), en forme de capuchon fileté intérieurement, est vissé sur le filetage (14) dudit col cylindrique (5) et maintient ladite collerette extérieure (12) du cylindre (8) de la pompe (3) en appui sur le siège (13) dudit col cylindrique.

5. Appareil pulvérisateur selon la revendication 3, **caractérisé en ce que** le cylindre (8) de la pompe (3) comporte, à son extrémité supérieure, un filetage qui est vissé sur ou dans le filetage dudit col cylindrique (5), et **en ce que** le bouchon fileté (15) est vissé sur ou dans un autre filetage prévu à l'extrémité supérieure dudit cylindre (8).

6. Appareil pulvérisateur selon la revendication 2, **caractérisé en ce que** le piston (9) de la pompe (3) est vissé sur ou dans le filetage (14) du col cylindrique (5) du réservoir et **en ce que** le cylindre (8) de la pompe (3) a la forme d'une cloche cylindrique, qui coiffe le piston (9) et une partie dudit col cylindrique.

7. Appareil pulvérisateur selon l'une quelconque des revendications 3 à 6, **caractérisé en ce que** l'un du piston (9) et de la paroi de fond (11) du cylindre (8) de la pompe comporte un orifice d'admission (24) et un orifice de refoulement (25) dans lesquels sont disposés respectivement un clapet d'aspiration (28) et un clapet de refoulement (29), et **en ce qu'**un tube d'aspiration (31) est raccordé de manière étanche audit orifice d'admission (24), s'étend longitudinalement vers le bas dans la cloche à air (4), passe de manière étanche à travers un orifice situé dans l'extrémité inférieure fermée de ladite cloche à air et est prolongé au-delà de ladite extrémité inférieure fermée par un tube plongeur (32) dont l'extrémité inférieure se trouve à proximité du fond (33) du réservoir (1).

8. Appareil pulvérisateur selon la revendication 7, **caractérisé en ce qu'**un tube de refoulement (37) est raccordé de manière étanche audit orifice de refoulement (25) et s'étend longitudinalement vers le bas dans la cloche à air (4) jusqu'à proximité de son extrémité inférieure fermée.

9. Appareil pulvérisateur selon l'une quelconque des revendications 1 à 8, **caractérisé en ce que** le réservoir (1) comporte un orifice (43) dans lequel est fixé de manière étanche un raccord de tuyau (44), **en ce qu'**un tube d'évacuation (51) est raccordé par une de ses extrémités à ladite tubulure de sortie (41) et par son autre extrémité à une extrémité interne (45) dudit raccord de tuyau (44), et **en ce que** ledit tuyau souple est raccordé à une extrémité externe (46) dudit raccord de tuyau (44).

10. Appareil pulvérisateur selon la revendication 9, **caractérisé en ce que** ladite ouverture supérieure (5) du réservoir (1) est située près d'une première paroi latérale verticale (39) dudit réservoir de telle façon que la pompe (3) et la cloche à air (4) s'étendent verticalement le long de ladite première paroi latérale verticale, et **en ce que** ledit orifice (43) est formé dans une seconde paroi latérale verticale (42) du réservoir, opposée à ladite première paroi (39), près du fond (33) du réservoir.

11. Appareil pulvérisateur selon la revendication 9 ou 10, **caractérisé en ce que** la pompe (3), la cloche à air (4), le tube d'évacuation (51) et le raccord de tuyau (44) constituent un sous-ensemble préfabriqué qui peut être introduit dans le réservoir (1) à travers l'ouverture supérieure (5) de celui-ci.

12. Appareil pulvérisateur selon l'une quelconque des revendications 9 à 11, **caractérisé en ce que** le réservoir (1) comporte dans sa partie supérieure une large ouverture de remplissage de liquide (6), à travers laquelle ledit raccord de tuyau (44) peut être saisi manuellement pour être introduit, de l'intérieur du réservoir, dans ledit orifice (43) de celui-ci.

13. Appareil pulvérisateur selon l'une quelconque des revendications 1 à 12, **caractérisé en ce que** le mécanisme (52) d'actionnement de la pompe est constitué d'un levier de manoeuvre (53) solidaire d'un premier axe horizontal (53a) qui est monté à rotation dans un palier (55) fixé au réservoir (1), dans la partie inférieure de celui-ci, et d'une bielle (54) qui s'étend sensiblement verticalement le long d'une paroi latérale verticale (39) du réservoir et dont l'extrémité inférieure est articulée par un second axe horizontal (54a) sur le levier de manoeuvre (53), tandis que son extrémité supérieure est articulée par un troisième axe horizontal (54b) sur l'extrémité supérieure de l'un de la tige de piston (18) et du cylindre (8) de la pompe (3).

14. Appareil pulvérisateur selon la revendication 13, **caractérisé en ce que** le levier de manoeuvre (53) et le premier axe horizontal (53a) sont constitués d'une seule pièce sous la forme d'une tige ou d'un tube cylindrique cintré sensiblement en forme de L.

15. Appareil pulvérisateur selon la revendication 13 ou 14, **caractérisé en ce que** la bielle (54) et les second et troisième axes horizontaux (54a, 54b) sont constitués d'une seule pièce sous la forme d'une tige dont les parties inférieure et supérieure sont cintrées à angle droit, dans des directions opposées, par rapport à la partie médiane (54c) sensiblement verticale de ladite tige et sont engagées dans des oeillets (56 et 57) prévus respectivement dans le levier de manoeuvre (53) et à l'extrémité supérieure de l'un de la tige de piston (18) et du cylindre (8).

## Patentansprüche

1. Tragbare Zerstäubungsvorrichtung mit aufrechterhaltenem Druck, mit einem Tank (1) für eine zu zerstäubende Flüssigkeit, mit einer Druckerzeugungseinrichtung (2), die in dem Tank untergebracht ist und eine Pumpe (3) mit Zylinder und Kolben umfaßt, wobei eines der Teile Zylinder (8) und Kolben (9) über einen Mechanismus (52) von der Außenseite des Tanks her von Hand betätigt werden kann, um in dem Tank enthaltene Flüssigkeit anzusaugen und diese in eine Luftglocke (4) zu fördern, die axial mit dem Zylinder der Pumpe ausgerichtet und mit einem Auslaßrohr (41) für die unter Druck stehende Flüssigkeit, die in der Luftglocke enthalten ist, versehen ist, sowie mit einem Flüssigkeitsspritzorgan, das über einen biegsamen Schlauch mit dem Auslaßrohr der Luftglocke verbunden ist, wobei eines der Teile Zylinder (8) und Kolben (9) der Pumpe lösbar in einer oberen Öffnung (5) des Tanks (1) gehaltert und befestigt ist, das andere der Teile Zylinder (8) und Kolben (9) der Pumpe (3) nach außen aus dem Tank (1) vorsteht und mit dem Betätigungsmechanismus der Pumpe (3) verbunden ist, die Luftglocke (4) unter der Pumpe (3) angeordnet ist und diese in Richtung zum Boden (33) des Tanks hin verlängert, **dadurch gekennzeichnet, daß** die Luftglocke (4) aus einem zylindrischen Hohlkörper (23) gebildet ist, dessen unteres Ende verschlossen und dessen oberes Ende offen und mit demjenigen der Teile Kolben (9) und Zylinder (8) der Pumpe (3) luft- und flüssigkeitsdicht verbunden ist, das in der oberen Öffnung (5) des Tanks (1) gehaltert und befestigt ist, und daß das Auslaßrohr (41) der Luftglocke (4) nahe dem unteren, geschlossenen Ende der Luftglocke angeordnet ist.

2. Zerstäubungsvorrichtung nach Anspruch 1, **dadurch gekennzeichnet, daß** die obere Öffnung (5) des Tanks (1) durch einen zylindrischen Hals festgelegt ist, der mit einem Gewinde (14) versehen ist.

3. Zerstäubungsvorrichtung nach Anspruch 2, **dadurch gekennzeichnet, daß** der zylindrische Hals (5) des Tanks (1) einen Sitz (13) für den Zylinder (8) der Pumpe (3) aufweist, daß dieser Zylinder durch eine Bodenwand (11) an seinem unteren Ende geschlossen und an seinem oberen Ende offen sowie an dieser Stelle mit einem äußeren Kragen (12) versehen ist, der auf dem Sitz (13) des zylindrischen Halses (5) des Tanks aufliegt, und daß ein Schraubdeckel (15) das obere, offene Ende des Zylinders (8) der Pumpe (3) verschließt und in seiner Mitte eine Führungsmuffe (17) für den Schaft (18) des Kolbens (9) der Pumpe (3) umfaßt.

4. Zerstäubungsvorrichtung nach Anspruch 3, **dadurch gekennzeichnet, daß** das Gewinde (14) des zylindrischen Halses (5) ein Außengewinde ist, und daß der Schraubdeckel (15) in Form einer Kappe mit Innengewinde auf das Gewinde (14) des zylindrischen Halses (5) aufgeschraubt ist und den äußeren Kragen (12) des Zylinders (8) der Pumpe (3) in Anlage gegen den Sitz (13) des zylindrischen Halses hält.

5. Zerstäubungsvorrichtung nach Anspruch 3, **dadurch gekennzeichnet, daß** der Zylinder (8) der Pumpe (3) an seinem oberen Ende ein Gewinde umfaßt, das auf oder in das Gewinde des zylindrischen Halses (5) auf- bzw. eingeschraubt ist, und daß der Schraubdeckel (15) auf oder in ein anderes Gewinde auf- bzw. eingeschraubt ist, das am oberen Ende des Zylinders (8) vorgesehen ist.

6. Zerstäubungsvorrichtung nach Anspruch 2, **dadurch gekennzeichnet, daß** der Kolben (9) der Pumpe (3) auf oder in das Gewinde (14) des zylindrischen Halses (5) des Tanks auf- bzw. eingeschraubt ist, und daß der Zylinder (8) der Pumpe (3) die Form einer zylindrischen Glocke aufweist, die den Kolben (9) und einen Teil des zylindrischen Halses überdeckt.

7. Zerstäubungsvorrichtung nach einem der Ansprüche 3 bis 6, **dadurch gekennzeichnet, daß** eines der Teile Kolben (9) und Bodenwand (11) des Zylinders (8) der Pumpe eine Einlaßöffnung (24) und eine Förderöffnung (25) umfaßt, in denen ein Ansaugventil (28) bzw. ein Förderventil (29) angeordnet sind, und daß ein Ansaugrohr (31) dicht mit der Einlaßöffnung (24) verbunden ist, in Längsrichtung nach unten in der Luftglocke (4) verläuft, in dichter Weise durch eine im unteren, geschlossenen Ende der Luftglocke gelegene Öffnung hindurchläuft und über das untere, geschlossene Ende hinaus durch ein Tauchrohr (32) verlängert ist, dessen unteres Ende sich nahe dem Boden (33) des Tanks (1) befindet.

8. Zerstäubungsvorrichtung nach Anspruch 7, **dadurch gekennzeichnet, daß** ein Förderrohr (37) dicht mit der Förderöffnung (25) verbunden ist und in Längsrichtung nach unten in der Luftglocke (4), bis nahe deren unterem, geschlossenen Ende, verläuft.

9. Zerstäubungsvorrichtung nach einem der Ansprüche 1 bis 8, **dadurch gekennzeichnet, daß** der Tank (1) eine Öffnung (43) umfaßt, in der eine Schlauchverbindung (44) in dichter Weise befestigt ist, und daß ein Abziehrohr (51) über eines seiner Enden mit dem Auslaßrohr (41) und über sein anderes Ende mit einem inneren Ende (45) der Schlauchverbindung (44) verbunden ist, und daß der biegsame Schlauch mit einem äußeren Ende (46) der Schlauchverbindung (44) verbunden ist.

10. Zerstäubungsvorrichtung nach Anspruch 9, **dadurch gekennzeichnet, daß** die obere Öffnung (5) des Tanks (1) nahe einer ersten vertikalen Seitenwand (39) des Tanks so angeordnet ist, daß die Pumpe (3) und die Luftglocke (4) vertikal an der ersten vertikalen Seitenwand entlanglaufen, und daß die Öffnung (43) in einer zweiten vertikalen Seitenwand (42) des Tanks, die der ersten Wand (39) gegenüberliegt, nahe dem Boden (33) des Tanks ausgebildet ist.

11. Zerstäubungsvorrichtung nach Anspruch 9 oder 10, **dadurch gekennzeichnet, daß** die Pumpe (3), die Luftglocke (4), das Abziehrohr (51) und die Schlauchverbindung (44) eine vorgefertigte Untereinheit bilden, die in den Tank (1) durch dessen obere Öffnung (5) hindurch eingebracht werden kann.

12. Zerstäubungsvorrichtung nach einem der Ansprüche 9 bis 11, **dadurch gekennzeichnet, daß** der Tank (1) in seinem oberen Teil eine große Flüssigkeitseinfüllöffnung (6) umfaßt, durch welche die Schlauchverbindung (44) von Hand ergriffen werden kann, um von der Innenseite des Tanks her in dessen Öffnung (43) eingeführt zu werden.

13. Zerstäubungsvorrichtung nach einem der Ansprüche 1 bis 12, **dadurch gekennzeichnet, daß** der Betätigungsmechanismus (52) der Pumpe aus einem Betätigungshebel (53) besteht, der mit einer ersten horizontalen Achse (53a), die drehbar in einem Lager (55) montiert ist, das im unteren Teil des Tanks (1) an diesem befestigt ist, und mit einem Glied (54) fest verbunden ist, das im wesentlichen vertikal an einer vertikalen Seitenwand (39) des Tanks entlangläuft und dessen unteres Ende über eine zweite, horizontale Achse (54a) an dem Betätigungshebel (53) angelenkt ist, während sein oberes Ende über eine dritte, horizontale Achse (54b) am oberen Ende eines der Teile Kolbenschaft (18) und Zylinder (8) der Pumpe (3) angelenkt ist.

14. Zerstäubungsvorrichtung nach Anspruch 13, **dadurch gekennzeichnet, daß** der Betätigungshebel (53) und die erste horizontale Achse (53a) einstückig in Form eines Schaftes oder eines im wesentlichen L-förmig gebogenen Zylinderrohrs ausgebildet sind.

15. Zerstäubungsvorrichtung nach Anspruch 13 oder 14, **dadurch gekennzeichnet, daß** das Glied (54) und die zweite und dritte horizontale Achse (54a, 54b) einstückig in Form eines Schaftes ausgebildet sind, dessen unterer und oberer Teil relativ zum im wesentlichen vertikalen Mittelteil (54c) des Schaftes rechtwinklig, in entgegengesetzte Richtungen, gebogen sind und in Eingriff mit Ösen (56 und 57) stehen, die im Betätigungshebel (53) bzw. am oberen Ende eines der Teile Kolbenschaft (18) und Zylinder (8) vorgesehen sind.

## Claims

1. Portable sustained pressure atomising device, comprising a reservoir (1) for a liquid to be sprayed, a pressurizing device (2) housed in the reservoir and comprising a pump (3) with a barrel and plunger, of which either the barrel (8) or the plunger (9) can be activated manually by means of a mechanism (52) from the outside of the reservoir to aspirate liquid contained in the aforesaid reservoir and drive it into an air bell (4) which is axially aligned with the barrel of the pump and which is fitted with an outlet pipe (41) for the pressurized liquid contained in the air bell, together with a liquid projection unit connected via a hose to the outlet pipe of the air bell, where either the barrel (8) or the plunger (9) of the pump is supported and detachably fixed into an upper opening (5) of the reservoir (1) and the other of the two elements (barrel (8) or plunger (9)) of the pump (3) projects beyond the reservoir (1) and is connected to the activating mechanism of the pump (3), the air bell (4) is accommodated under the pump (3), and extends it towards the base (33) of the reservoir, **characterised by** the fact that the air bell comprises a hollow cylindrical body (23) whose lower end is closed and whose upper end is open and has an airtight and liquid-tight connection to the aforesaid barrel (9) and plunger (8) of the pump (3) which is supported and fixed in the upper opening (5) of the reservoir (1), and where the outlet pipe (41) of the air bell (4) is located close to the closed lower end of the aforesaid air bell.

2. Atomising device as per claim 1, **characterised by** the fact that the aforesaid upper opening (5) of the reservoir (1) is defined by a cylindrical neck fitted with a thread (14).

3. Atomising device as per claim 2, **characterised by** the fact that the cylindrical neck (5) of the reservoir (1) displays a seating (13) for the barrel (8) of the pump (3), as the aforesaid barrel is closed by a base wall (11) at the lower end and is open at the upper end and fitted there with an external flange (12) resting on the seating (13) of the cylindrical neck (5) of the reservoir, and that a threaded stopper (15) closes the open upper end of the barrel (8) of the pump (3) and has in the middle a guide sleeve (17) for the rod (18) of the barrel (9) of the pump (3).

4. Atomising device as per claim 3, **characterised by** the fact that the thread (14) of the cylindrical neck (5) is an external thread and that the threaded stopper (15), in the form of an internally threaded cap, is screwed on to the thread (14) of the aforesaid cylindrical neck (5) and keeps the aforesaid external flange (12) of the barrel (8) of the pump (3) supported on the seating (13) of the aforesaid cylindrical neck.

5. Atomising device as per claim 3, **characterised by** the fact that the barrel (8) of the pump (3) comprises at its upper end a thread which is screwed on to or into the thread of the aforesaid cylindrical neck (5) and that the threaded stopper (15) is screwed on to or into another thread accommodated at the upper end of the aforesaid barrel (8).

6. Atomising device as per claim 2, **characterised by** the fact that the plunger (9) of the pump (3) is screwed on to or into the thread (14) of the cylindrical neck (5) of the reservoir and that the barrel (8) of the pump (3) has the shape of a cylindrical bell which caps the plunger (9) and part of the aforesaid cylindrical neck.

7. Atomising device as per any of claims 3 to 6, **characterised by** the fact that either the plunger (9) or the base wall (11) of the barrel (8) of the pump houses an entry orifice (24) and a drive orifice (25) in which a suction valve (28) and a drive valve (29) respectively are housed and a suction tube (31) is connected with a sealed connection to the aforesaid entry orifice (24), extends longitudinally downwards in the air bell (4), passes in a sealed way through an orifice located in the closed lower end of the aforesaid air bell and is extended beyond the aforesaid closed lower end by means of a plunger tube (32) whose lower end is close to the bottom (33) of the reservoir (1).

8. Atomising device as per claim 7, **characterised by** the fact that a drive tube (37) is connected in a sealed way to the aforesaid drive orifice (25) and extends longitudinally towards close to the closed lower end in the bottom of the air bell (4).

9. Atomising device as per any of claims 1 to 8, **characterised by** the fact that the reservoir (1) comprises an orifice (43) in which a pipe connection (44) is fixed with a sealed fixing, that an evacuation tube (51) is connected by one of its ends to the aforesaid outlet pipe (41) and by the other end to an internal end (45) of the aforesaid pipe connection (44) and that the flexible hose is connected to an external end (46) of the aforesaid pipe connection (44).

10. Atomising device as per claim 9, **characterised by** the fact that the aforesaid upper opening (5) of the reservoir (1) is located close to a first vertical side wall (39) of the aforesaid reservoir in such a way that the pump (3) and the air bell (4) extend vertically along the aforesaid first vertical side wall and that the aforesaid orifice (43) is formed in a second vertical side wall (42) of the reservoir, opposite the aforesaid first wall (39), close to the bottom (33) of the reservoir.

11. Atomising device as per claim 9 or 10, **characterised by** the fact that the pump (3), the air bell (4), the evacuation tube (51) and the pipe connection (44) constitute a prefabricated sub-assembly which can be inserted into the reservoir (1) through the upper opening (5) of the latter.

12. Atomising device as per any of claims 9 to 11, **characterised by** the fact that the reservoir (1) comprises in its upper part a wide liquid-filling opening (6) through which the aforesaid pipe connection (44) can be captured manually to be inserted, from the inside of the reservoir, into the aforesaid orifice (43) of the latter.

13. Atomising device as per any of claims 1 to 12, **characterised by** the fact that the mechanism (52) for activating the pump comprises an operating lever (53) integral with a first horizontal spindle (53a) which is swivel fitted on a bearing (55) fixed to the reservoir (1), in the lower part of the latter and a connecting rod (54) which extends roughly vertically along a vertical side wall (39) of the reservoir and whose lower end is articulated by a second horizontal spindle (54a) on the operating lever (53), whilst its upper end is articulated on a third horizontal spindle (54b) on the upper end of either the plunger rod (18) or the barrel (8) of the pump (3).

14. Atomising device as per claim 13, **characterised by** the fact that the operating lever (53) and the first horizontal axis (53a) are formed of a single piece in the form of a rod or a cylindrical tube roughly forming an L.

15. Atomising device as per claim 13 or 14, **characterised by** the fact that the connecting rod (54) and the second and third horizontal spindles (54a, 54b) are formed of a single piece in the form of a rod whose lower and upper parts are set at right angles in opposite directions in relation to the roughly vertical centre part (54c) of the aforementioned rod and are engaged in the eyelets (56 and 57) housed respectively in the operating lever (53) and the upper end of either the plunger rod (18) or the barrel (8).
